# EUROPÄISCHE PATENTSCHRIFT

(11) **EP 0 176 027 B1**
(45) Veröffentlichungstag und Bekanntmachung des Hinweises auf die Patenterteilung: **01.02.1989**
(21) Anmeldenummer: 85111791.1
(22) Anmeldetag: 18.09.1985
(51) Int. Cl.: H05B 3/74, H05B 3/68

(54) **Strahlheizkörper für Kochgeräte**
Radiative heating body for a cooking apparatus
Elément chauffant à rayons pour appareils de cuisson

(30) Priorität: 22.09.1984 DE 3434839; 04.09.1985 DE 3503648
(43) Veröffentlichungstag der Anmeldung: 02.04.1986
(62) Teilanmeldung aus: 88100897.3
(73) Patentinhaber: E.G.O. Elektro-Geräte Blanc u. Fischer, D-75032 Oberderdingen (DE)
(72) Erfinder: Goessler, Gerhard, D-7519 Oberderdingen (DE); Schreder, Felix, D-7519 Oberderdingen (DE); Wilde, Eugen, D-7134 Knittlingen 2 (DE)
(74) Vertreter: Patentanwälte Ruff, Beier, Schöndorf und Mütschele

(56) Entgegenhaltungen:
- EP-A- 0 103 741
- EP-B- 0 021 107
- DE-A- 2 850 389
- DE-A- 3 144 631
- DE-C- 2 729 929
- DE-U- 1 807 660
- GB-A- 1 273 023
- GB-A- 1 561 735
- GB-A- 2 120 471
- US-A- 3 355 574

## Beschreibung

Die Erfindung betrifft einen Strahlheizkörper für Kochgeräte nach dem Oberbegriff des Anspruchs 1.

Aus dem DE-U-1 807 660 ist ein Infrarotstrahler bekanntgeworden, bei dem in einem Reflektor Dunkel- bzw. Mittel- und Hellstrahler-Heizelemente angeordnet sind. Dabei besteht das Dunkelstrahler-Heizelement aus zwei Infrarotstrahlern mit einer Oberflächentemperatur bis max. 900 °C. während die Oberflächentemperatur des Hellstrahler-Heizelementes bis 2 000 °C reichen soll.

Diese beiden Strahlungsquellen können zusammen oder jede für sich allein in Aktion treten. Diese Strahler sind üblicherweise nicht für sehr hohe Leistungen vorgesehen, da sie meist zur direkten Strahlbeheizung des Kochgutes ohne Zwischenschaltung von Abdeckplatten oder Kochgefäßen eingesetzt werden. Für derartige Zwecke und höhere Leistungen wäre dieses Gerät nur mit Nachteilen einzusetzen.

Aus der GB-PS 1 273 023 sind Strahlheizkörper bekanntgeworden, die als Hellstrahler-Heizelement Halogenlampen haben, die ihre Energie im sichtbaren und Infrarotbereich abstrahlen und damit eine Glaskeramikplatte durchstrahlen. Infolge der geringen thermischen Masse sind die Aufheizzeiten recht kurz und außerdem hat die Bedienungsperson infolge der Lichtausstrahlung auch eine gute Kontrolle über die Funktion. _{'}Schwierig ist jedoch die Regelbarkeit im unteren Leistungsbereich, die teilweise die Einschaltung von Leistungsdioden erfordert. Ferner sind häufig die Einschaltströme sehr hoch, weil die Widerstandsmaterialien der Hellstrahler einen relativ hohen positiven Temperaturkoeffizienten haben. Die Regelbarkeit setzt eine größere Anzahl von Hellstrahlern voraus, die die Kosten für einen Strahlheizkörper mitbestimmen.

In der älteren, nicht vorveröffentlichten EP-A-0 164 900 ist ein Strahlheizkörper der eingangs erwähnten Art bekanntgeworden, der für die Beheizung einer Glaskeramik-Kochplatte bestimmt ist. Er enthält Hellstrahler- und Dunkelstrahler-Heizelemente, die in verschiedenen Leistungsstufen durch Dioden oder die Kombination von Serien- und Parallelschaltungen geregelt werden. Eine Reihen-Vorschaltung eines Dunkelstrahler-Heizelementes ist ausdrücklich nicht ständig, sondern nur zu Regelzwecken zeitweise vorgesehen.

Es ist Aufgabe der Erfindung, Strahlheizkörper zu schaffen, die bei guter Regelbarkeit, geringer Netzbelastung und wirtschaftlichen Kosten die Vorteile der Hellstrahler für die Beheizung von Kochgeräten u. dgl. nutzen.

Erfindungsgemäß wird diese Aufgabe durch den Anspruch 1 gelöst.

Während es sich bei den Hellstrahler-Heizelementen vorzugsweise um Halogenglühstrahler handeln kann, die als langgestrecktes oder gebogenes Rohr ausgebildet sind, kann auch ein Widerstandsmaterial auf der Basis von Molybdän-Disilicit (MoSi_{Z}) verwendet werden, das ohne die Quarzglaskapselung der Halogenlampe Glühtemperaturen im hell sichtbaren Bereich erreichen kann. Insbesondere das zuletzt genannte Widerstandsmaterial, das unter der Bezeichnung Kanthai-Super im Handel ist und eine glasartige Struktur besitzt, hat einen sehr hohen Einschaltstrom, weil sein Widerstand bei niedrigen Temperaturen sehr gering ist. Da während des Betriebes des Hellstrahler-Heizelementes diesem wenigstens ein Dunkelstrahler-Heizelement in Reihe vorgeschaltet ist, wirkt, solange der Widerstand des Hellstrahler-Heizelementes noch gering ist, das Dunkelstrahler-Heizelement als ein Vorwiderstand, dessen Anteil am Gesamtwiderstand aber bei ansteigendem Widerstand des Hellstrahler-Heizelementes bei dessen Erhitzung immer geringer wird. Es erfolgt dadurch eine automatische Leistungsverschiebung vom Dunkelstrahler-Heizelement auf den Hellstrahler bei gleichzeitiger Senkung des Einschaltstromes auf einen vertretbaren Wert. Es können vorzugsweise zwei Dunkelstrahler-Heizelemente vorgesehen sein, die dem Hellstrahler in Parallelschaltung vorgeschaltet werden, die aber im Fortkoch-Leistungsbereich, wo sie allein für die Beheizung sorgen, in Reihe geschaltet sind.

Es können Schaltmittel vorhanden sein, mit denen vorzugsweise im unteren Fortkoch-Leistungsbereich nur Dunkelstrahler-Heizelemente, ggf. durch ein taktendes Leistungssteuergerät impulsweise beheizt, einschaltbar sind.

Bei dem Dunkelstrahler-Heizelement handelt es sich vorzugsweise um übliche Heizdrähte, die meist in Wendelform angeordnet sind und aus einem Eisen-Chrom-Aluminium-Material bestehen. Es kann ein Material verwendet werden, das unter dem Namen' Kanthal-A im Handel ist. Seine Glühtemperaturen sollten vorzugsweise unter 1 500 K (ca. 1 200 °C) gehalten werden und liegen normalerweise bei einem Maximalwert von 1 350 K (ca. 1 100 °C). Sie glühen dabei auch schon relativ hell, aber ihre Leistungsabgabe erfolgt doch im recht langwelligen Bereich, während die hier als Hellstrahler-Heizelemente bezeichneten Heizelemente meist zulässige Maximaltemperaturen erreichen können, die weit oberhalb der vorstehend genannten Temperaturgrenzen liegen und teilweise 200 K (ca. 1 700 °C) erreichen oder überschreiten. Es kann aber durchaus sein, daß im heruntergeregelten Zustand die angegebenen Temperaturgrenzen auch teilweise unterschritten werden.

Besonders bevorzugt ist eine Anordnung, bei der die Dunkelstrahler im Mittelbereich des Strahlheizkörpers angeordnet sind, der von einem die Hellstrahler aufnehmenden Ringbereich umgeben ist. Dadurch wird auf der Glaskeramikplatte sichtbar die Kochzone abgegrenzt. Ideal wäre ein ringförmiger Hellstrahler, der die Dunkelstrahler- Heizzone ringförmig umgibt. Dies ist mit den Molybdän-Disilicit-Heizelementen möglich, die beispielsweise in Mäanderform in einem solchen Ringbereich angeordnet werden können, aber es ist fertigungstechnisch schwierig, Halogenstrahler in dieser Form mit ausreichender Lebensdauer herzustellen. Deshalb können gerade Hellstrahler in Mehreckform, beispielsweise in Dreieck- oder Vierecksform um den Dunkelstrahler-Bereich herum angeordnet sein.

Wenn hingegen eine gleichmäßige Verteilung der Hellstrahler über die gesamte Kochfläche erwünscht ist, können vorzugsweise zwischen den geradlinig durch den etwa kreisförmigen beheizten Bereich des Strahlheizkörpers ragenden Hellstrahlern mit Dunkelstrahlern versehene Bereiche angeordnet sein, wobei vorteilhaft die Hellstrahler im Bereich von Lücken oder Vertiefungen in einer die Dunkelstrahler tragenden Ebene angeordnet sind. Es ist dadurch möglich, die Bauhöhe des Strahlheizkörpers gering zu halten, weil Halogen-Hellstrahler üblicherweise einen größeren Durchmesser haben als die konventionellen Heizwendeln der Dunkelstrahler, so daß man sie durch die Lücken-Anordnung besser auch in einer Ebene halten kann.

Die Dunkelstrahler können dabei auf streifen-oder plattenförmigen Isolierträgern durch teilweises Einbetten festgelegt sein, wobei die Isolierträger zwischen den Hellstrahlern parallel zu diesen angebracht sind. Die Einbettung kann auf übliche Weise erfolgen, vorzugsweise jedoch wie in der DE-PS 27 29 929 beschrieben, wobei die Heizwendeln nur über einen Teil ihrer Länge und/oder ihres Umfanges durch Eindrücken in das Isoliermaterial vor dessen endgültiger Aushärtung festgelegt werden.

Obwohl gekapselte Hellstrahler, beispielsweise Halogen-Strahler, meist eine eigene Reflexionsschicht auf ihrem Quarzglasmantel besitzen, bringt es offensichtlich eine Wirkungsgradverbesserung, wenn der Isolierkörper an seiner Oberfläche mit einer reflektierenden Beschichtung, vorzugsweise einer Schicht aus Titan-Dioxid versehen ist.

Obwohl bei der Verwendung von Hellstrahlern die Glaskeramikplatte nicht mehr so stark aufgeheizt wird, insbesondere wenn sie aus einem für den speziellen Strahlungsbereich gut durchlässigen Material besteht, sollte aber wegen der thermischen Schädigungsgefahr für die Glaskeramik eine Temperaturbegrenzung vorgesehen sein. Dazu kann ein stabförmiger Temperaturfühler verwendet werden. Er kann überwiegend im Dunkelstrahler-Bereich angeordnet sein, weil in diesem die größte Einbauhöhe zur Verfügung steht. Wenn er vorzugsweise parallel zu einem Hellstrahler neben diesem angeordnet ist, so erfasst er einerseits die Temperatur des Dunkelstrahlers direkt, wird jedoch auch seitlich von dem Hellstrahler beeinflußt und erhöht die Bauhöhe nicht wesentlich.

Es ist auch möglich, die Hellstrahler in einer speziellen Ankochschaltung einzusetzen, wie sie für andere Kochplatten aus der DE-OS 31 44 631 bekannt ist, auf die hier Bezug genommen wird. Dort ist der Temperatur schalter mit entsprechend einer Ankochtemperatur eingestellten Temperatur und einer so großen,Schaltverzögerung versehen, daß er nach einmaligem Ausschalten während des Betriebes des Strahlheizkörpers normalerweise nicht wieder einschaltet. Er schaltet den Hellstrahler nach einer gewissen Ankochphase aus, so daß sich eine automatische Ankochschaltung ergibt.

Durch die Kombination zwischen Hell- und Dunkelstrahlern wird die Regel- und Steuermöglichkeit des Strahlheizkörpers wesentlich verbessert. Bei Verwendung eines taktenden Leistungssteuergerätes, das dem Strahlheizkörper Energie in einzelnen Leistungsimpulsen unterschiedlicher relativer Einschaltdauer zuführt, kann das Leistungssteuergerät mit einem manuell über eine Einstellwelle des Leistungssteuergerätes schaltbaren Zusatzschalter versehen sein, der vorzugsweise in einem Vorsatzschalter enthalten ist und den wenigstens einen Hellstrahler in einem oberen Leistungsbereich einschaltet, insbesondere bei einer Leistungseinstellung des Leistungssteuergerätes von 100 % relativer Einschaltdauer. Hier ist der Hellstrahler also nur im oberen Leistungsbereich zugeschaltet und wird daher zum schnellen Anheizen eingesetzt, wozu er besonders gut geeignet ist. Seine Gesamteinschaltdauer bleibt gering, so daß dieses relativ teure Bauelement mit begrenzter Lebensdauer geschont wird. Außerdem entfällt das An- und Ausschalten des Hellstrahlers, was wegen des erhöhten Einschaltstromes, der Lebensdauerverminderung bei häufigem Ein- und Ausschalten und wegen der so nicht auftretenden Verunsicherung der Bedienungsperson durch das abwechselnde Aufleuchten und Verdunkeln der Heizzone sowie der verringerten Netzbelastung und Funkstörung vorteilhaft ist. Die meisten dieser Vorteile können auch erreicht werden, wenn im mittleren und unteren Leistungsbereich eine Reihenschaltung von Hell- und Dunkelstrahlern von einem Leistungssteuergerät getaktet mit Spannung versorgt wird.

Um bei guter thermischer Isolierung ein gutes optisches Glüh- bzw. Leuchtbild des Strahlheizkörpers in dem Kochgerät zu bieten, kann eine Strahlungsabschirmung im Randbereich vorgesehen sein. Sie kann von einer ringförmigen Isolier-Abdeckblende gebildet sein, die, auf dem Rand liegend, an die Kochfläche angedrückt wird und, weil sie vorzugsweise aus einem dichteren, aber temperaturbeständigen Isoliermaterial besteht, relativ scharfkantig ausgeschnitten sein. Wenn sie etwas über den eigentlichen, aus hochisolierendem, aber weniger festen Material bestehenden Rand nach innen vorragt, dann bestimmt sie allein die optische Wirkung des Kochfeldes, und es wird vermieden, daß durch eine unscharfe Innenbegrenzung die Kochfläche « ausgefranst » aussieht.

Die Strahlungsabschirmung kann zusätzlich oder statt der Abdeckblende aus einer lichtabsorbierenden bzw. -reflektierenden Schicht auf den Anschlußenden des Hellstrahlers bestehen. Dadurch wird vermieden, daß Licht von den Enden des Hellstrahlers in den außerhalb der Kochstellen liegenden Bereich des Kochgerätes dringt und die Glaskeramikplatte auch in diesem Bereich, meist ungleichmäßig, von unten her beleuchtet, was optisch stört und auch zu einer unerwünschten Erwärmung des Kochgerätes führen würde.

Die Strahlungsabschirmung kann auch als eine Abdeckung für ein Anschlußende des Hellstrahler-Heizelementes vorgesehen sein, die Teil der Isolation und besonders bevorzugt Teil der Abdeckblende sein kann. Besonders bevorzugt ist eine Kombination dieser Maßnahmen.

Diese und weitere Merkmale von bevorzugten Weiterbildungen der Erfindung gehen auch aus der Beschreibung und Zeichnung hervor, wobei die einzelnen Merkmale jeweils für sich allein oder zu mehreren in Form von Unterkombinationen bei einer Ausführungsform der Erfindung verwirklicht sein können. Ausführungsbeispiele der Erfindung sind in der Zeichnung dargestellt und werden im folgenden näher erläutert. In der Zeichnung zeigen :
Fig. 1 einen vertikalen Teilschnitt durch eine Glaskeramikplatte mit darunter angeordnetem Strahlheizkörper,
Fig. 2 eine schematische Draufsicht auf einen Strahlheizkörper,
Fig. 3 eine schematische Draufsicht auf eine Variante,
Fig. 4 bis 8 weitere Varianten, wobei jeweils mit dem Index a ein vertikaler Schnitt durch den Strahlheizkörper und mit dem Index b eine Draufsicht bezeichnet ist,
Fig. 9 einen Schnitt durch ein Detail einer Variante,
Fig. 10 eine teilweise im Schaltbild dargestellte schematische Draufsicht auf einen Strahlheizkörper,
Fig. 11 das zugehörige Schaltbild mit einem taktenden Leistungssteuergerät,
Fig. 12 und 13 eine teilgeschnittene Seitenansicht und eine Draufsicht auf einen Strahlheizkörper mit Temperaturregler,
Fig. 14 und 17 vertikale Teilschnitte durch zwei Varianten eines Strahlheizkörpers nach der Erfindung,
Fig. 15 und 18 Teildraufsichten auf diese Strahlheizkörper und
Fig. 16 und 19 vertikale Teilschnitte nach den Schnittlinien 111 bzw. VI, in Richtung der Pfeile gesehen.

Bei allen dargestellten Ausführungsformen, so auch bei der im folgenden beschriebenen Figur 1, sind folgende Elemente vorhanden : In einer flachen Blechschale 12 ist eine Isolation 13 angeordnet, auf die im Randbereich ein Ring 14 aus etwas festerem Isoliermaterial als dem der Schicht 13 aufgesetzt ist, der an der Unterseite der Glaskeramikplatte anliegt. Der Strahlheizkörper 11 beheizt durch diese Glaskeramikplatte 15 hindurch ein daraufstehendes Kochgefäß 16. Ein Temperaturbegrenzer 17 mit einem stabförmigen Temperaturfühler 18 ragt über den beheizten Bereich des Strahlheizkörpers hinweg und enthält in seinem außerhalb des Bereiches der Schale 12 angeordneten Schalterkopf 19 Schalter, die die Stromversorgung des Strahlheizkörpers beeinflußen und eventuell Teil-Heizelemente abschalten.

Diese Elemente werden bei den übrigen Ausführungsformen mit den gleichen Bezugszeichen versehen und nicht nochmals beschrieben.

Bei der Ausführung nach Figur 1 und_{'}2 ist ein Hellstrahler-Heizelement in Form dreier Hellstrahler 20 vorhanden, die als gerade Halogenglühlampen ausgebildet sind, die beispielsweise einen Wolfram-Glühfaden enthalten, der in einem Quarzglasrohr in einer Halogen-Atmosphäre enthalten und von Zwischenstegen abgestützt ist. Derartige Stahler sind in der GB-PS 173 023 beschrieben, auf die Bezug genommen wird. Ihr Glühfaden arbeitet bei Temperaturen in der Größenordnung von 2400 K (2 700 °C) und erzeugt neben einem Infrarotanteil auch einen hohen Anteil an sichtbarem Licht im weißen Bereich. Die Glaskeramikplatte 15 ist zum zumindest teilweisen Durchlassen dieses Spektralbereiches eingerichtet, während ein Teil der Wärme in der Glaskeramikplatte umgesetzt und von dort durch Kontakt etc. an das Kochgefäß 16 abgegeben wird. Die Hellstrahler 20 ' haben an ihren beiden Seiten Anschlüsse 21, die über den Rand 22 der Blechschale 12 hinaus ragen und dort mit entsprechenden Anschlußleitungen verbunden sind. Die drei Hellstrahler 20 ragen mit ihren Enden durch den Rand 14 hindurch und befinden sich mit ihrem strahlenden Bereich innerhalb der kreisförmigen beheizten Fläche 23 des Strahlheizkörpers, die im schalenförmigen inneren des Strahlheizkörpers ausgebildet ist.

Die drei HeIlstrahier ragen parallel und in gleichem Abstand zueinander über den beheizten Bereich. Zwischen sie sind aus Isoliermaterial bestehende streifenförmige Isolierträger 24 eingelegt, auf deren Oberseite konventionelle Dunkelstrahler-Heizelemente 25 befestigt sind. Die Dunkelstrahler 25 bestehen aus Heizwendeln aus Widerstandsdraht, beispielsweise einer Eisen-Chrom-Aluminiumlegierung, die bis zu Temperaturen von ca. 1 500 K (1 200 °C) eingesetzt wird. Sie sind in die Oberfläche der Isolierträger 24 teilweise eingebettet, indem der untere Teil ihrer Windungen in Abständen zueinander oder auch über die gesamte Länge in den Isolierträger vor dessen Aushärtung eingedrückt ist. Es sind aber auch andere Anbringungsmöglichkeiten, beispielsweise durch Metallnadeln, Kitt oder dgl. denkbar.

Die streifenförmigen Isolierträger 24 lassen zwischen sich Lücken 26, in denen die Hellstrahler angeordnet sind, so daß die gesamte Heizung etwa eine Ebene bildet, obwohl die Hellstrahler einen größeren Außendurchmesser haben als die Heizwendeln. Die in den Zeichnungen durch strichpunktierte Linien angedeuteten Dunkelstrahler 25 bilden zwei Dunkelstrahlerheizzonen 27 zwischen den drei Hellstrahlern 20 und können auch zusätzlich noch je eine Dunkelstrahler-Heizzone 27 zu beiden Seiten der äußeren Hellstrahler bilden, obwohl dies nicht immer notwendig ist. Die Heizwendeln sind auf den Isolierträgern in Zickzackform verlegt und ihre Anschlußenden in üblicher, nicht dargestellter Weise durch Isolierdurchführungen aus dem Strahlheizkörper herausgeleitet.

In Figur 3 ist ein Strahlheizkörper 11 dargestellt, bei dem die Dunkelstrahlerheizzone 27, die auch in mehrere einzeln schaltbare Heizwiderstände unterteilt sein kann, einen kreisförmigen, relativ großen Mittelbereich einnimmt, der von einer Hellstrahler-Heizzone 28 in Form eines Kreisringes umgeben ist. Darin sind zwei Hellstrahler 20 in Form von Halogenglühlampen angeordnet, deren Strahlungsbereich etwa halbkreisförmig verläuft, während die Anschlußenden einander gegenüberliegend und miteinander fluchtend ausgebildet sind und durch den Rand 14 nach außen ragen. Der Temperaturfühler 18 verläuft diametral und im wesentlichen parallel zu den Anschlußenden, so daß er die Temperatur der Dunkelstrahler-Heizzone 27 bestens erfaßt und von den Hellstrahlern weniger beeinflußt ist.

Die Ausführungsformen nach den Figuren 4 bis 8 enthalten jeweils auf einem Isolierträger 24 die bereits beschriebenen Dunkelstrahler 25. Bei Figur 4 sind zwei Hellstrahler 20 zu beiden Seiten einer mittleren, rechteckigen Dunkelstrahlerheizzone 27 angeordnet, so daß sich ein rechteckiges Heizfeld ergibt, das sich in einem Strahlheizkörper mit einem auf zwei Seiten etwas abgeflachten, im übrigen jedoch kreisförmig begrenzten Rand befindet. Die von Heizkörpern freien kreisabschnittsförmigen Bereiche 29 werden jedoch von der Strahlung der Hellstrahler 20 beeinflußt, bevor der Rand 14 diese abschirmt. Der stabförmige Temperaturfühler 18 des Temperaturbegrenzers 17 verläuft einseitig zur Heizzone 27 parallel zu einem der Hellstrahler 20 über den beheizten Bereich 23 hinweg und bekommt von unten her die Strahlung der Dunkelstrahler 25 und von der Seite her die Strahlung des Hellstrahlers 20.

Figur 5 zeigt eine Ausführung, bei der vier Hellstrahler 20 in Form von geraden Stäben parallel zueinander angeordnet sind. Zwischen ihnen sind, jeweils auf streifenförmigen Isolierträgern 24, Dunkelstrahler 25 angeordnet, die jeweils durch eine Verbindung, die unter dem Hellstrahler 20 hindurch läuft, miteinander in Reihe geschaltet sind. Jeder Isolierträger 24 trägt zwei parallel zueinander verlaufende, geradlinig angeordnete Heizwendeln. Die Hellstrahler sind in den Lücken 26 zwischen den Isolierträgern 24 angeordnet und der Temperaturfühler 18 des Temperaturbegrenzers 17 verläuft schräg diagonal über die Hellstrahler und die Dunkelstrahlerbereiche.

Figur 6 zeigt eine Ausführung, bei der vier gerade, stabförmige Hellstrahler 20 in Form eines Quadrates so angeordnet sind, daß ihre strahlenden Bereiche innerhalb des beheizten Bereiches 23 des kreisförmigen Strahlheizkörpers liegen. Benachbarte Hellstrahler sind in der Höhe so gegeneinander versetzt, daß sie sich im Bereich der Anschlußenden überkreuzen und so leicht anschließbar sind. Der rechteckige, vorzugsweise quadratische eingeschlossene Mittelbereich ist als Dunkelstrahlerzone 27 ausgebildet und mit üblichen Heizwiderstandswendeln im Zickzack belegt. Die Hellstrahler bilden demnach eine die Dunkelstrahler-Heizzone 27 umgebende Hellstrahler-Heizzone 28.

In Figur 7 ist eine vergleichbare Anordnung dargestellt, bei der drei gerade stabförmige Hellstrahler 20 in Form eines gleichseitigen Dreiecks in ähnlicher Weise angeordnet sind wie bei Figur 6. Die von ihnen eingeschlossene dreiecksförmige Mittelzone ist die Dunkelstrahler-Heizzone 27, in der ein Dunkelstrahler-Heizwendel 25 in Form einer Spirale angeordnet ist. Unter den Hellstrahlern 20 ist auf der Isolierschicht 13 eine Beschichtung 59 aus Titan-Dioxid aufgebracht, die eine gute Reflexion der Strahlung der Hellstrahler ergibt.

Figur 8 zeigt eine Ausführung, bei dem die Hell-und Dunkelstrahier angeordnet sind wie in Figur 4. Es ist jedoch in der Mitte der Dunkelstrahler- Heizzone 27 ein Temperaturfühler 30 in Form einer kreisrunden flachen Fühlerdose angeordnet, die in einer mittleren, durch den Strahlheizkörper von unten her hindurchragenden Hülse 31 angeordnet und federnd nach oben an die Glaskeramikplatfe angedrückt ist. Die Fühlerdose 30 ist mit einer Ausdehnungsflüssigkeit gefüllt und über ein Kapillarrohr 32 mit einer Ausdehnungsdose in einem nicht dargestellten Temperaturfühler verbunden. Sie fühlt die Temperatur der Unterseite der Glaskeramikplatte ab und bekommt von daher auch eine Rückkopplung vom Kochgefäß. Sie dient zur Temperaturregelung in Abhängigkeit von der Temperatur und einem am Temperaturregler eingestellten Wert, während der ebenfalls vorhandene Temperaturbegrenzer 17 fest eingestellt ist und nur bei der Gefahr einer Überhitzung abschaltet. Sein Temperaturfühler 18 läuft diagonal, jedoch wegen des Temperaturfühlers 30 etwas außermittig über die beheizte Zone 29. Der Fühler 30 könnte auch in dem Randbereich 29 angebracht werden, weil dort eine noch bessere Ankopplung an den Boden des Kochgefäßes 16 möglich ist.

Figur 9 zeigt eine Anordnung der Dunkelstrahler 25 auf einem Isolierträger 24, der an den Stellen, an denen der Hellstrahler 20 und der Temperaturfühler 18 des Temperaturbegrenzers angeordnet sind, Vertiefungen hat, die ebenfalls Dunkelstrahler enthalten, so daß diese unter den Hellstrahlern und dem Temperaturfühler hindurchlaufen, jedoch die Bauhöhe dadurch verringern.

Fig. 10 und 11 zeigt eine Anordnung, bei der eine Dunkelstrahler-Heizzone 27 von einer Hellstrahler-Heizzone 28 ringförmig umgeben ist. Bei dieser Ausführung ist der Hellstrahler 20a als ein mäanderförmig gelegter Streifen oder Draht aus einem Widerstandsmaterial auf Molybdän-Disilicit-Basis ausgebildet, das in die Grundform einer strichliert angedeuteten ringförmigen Hellstrahler-Heizzone 28 angeordnet ist.

Das die Dunkelstrahler-Heizzone 27 belegende Dunkelstrahler-Heizelement 25 ist durch eine Mittelanzapfung 33 in zwei Heizwiderstände 34, 35 aufgeteilt. Der Mittelanzapfung ist der wenigstens eine Hellstrahler 20a vorgeschaltet, der mit seinem anderen Pol an einem Anschluß 36 eines Vorsatzschalters 37 liegt, während der Heizwiderstand 35 an einem anderen Pol 38 des Vorsatzschalters liegt und der Heizwiderstand 34 über den Temperaturbegrenzer 17 an den Ausgangspol 39 eines Leistungssteuergerätes 40 angeschlossen ist. Das Leistungssteuergerät 40 ist als taktendes, thermisch betätigtes Leistungssteuergerät mit einem Einstellknopf 41 und einer Einstellwelle 42 dargestellt und enthält einen Schalter 43, vorzugsweise einen Schnappschalter, der von einem Bimetall 44 betätigt wird, das von einer Steuerbeheizung 45 beheizt wird. Die Steuerbeheizung liegt parallel zu den Heizwiderständen des Strahlheizkörpers 11 und wird zusammen mit diesen ein- und ausgeschaltet. Die freigegebene Leistung, d. h. der Betrag der relativen Einschaltdauer des Schalters 43 wird über den Einstellknopf 41 und die Einstellwelle 42 bestimmt, die beispielsweise durch Verstellung der Lage des Bimetalls gegenüber dem Schalter 43 Zeitpunkt und Dauer der Einschaltung stufenlos bestimmt. Auf der Bedienungsseite ist auf das Leistungssteuergerät 40 der Vorsatzschalter 37 aufgesattelt, der zwei von der Einstellwelle 42 des Energiereglers betätigbare Schaltkontakte 46, 47 enthält, die den einen Pol 48 des Haushaltsstromnetzes zwischen der dargestellten Stellung in dem der Anschluß 38 kontaktiert ist, auf eine Stellung umschalten können, in der der Anschluß 36 an den Pol 48 gelegt ist. In dieser Stellung verbindet der Kontakt 46 einen Leitungszweig 49 der von dem Leitungszweig 50 abzweigt und zwischen dem Heizwiderstand 34 und dem Temperaturbegrenzer 17 verläuft, mit dem Kontakt 38.

Damit ist folgende Arbeitsweise möglich : Beim Einschalten des Leistungssteuergerätes auf volle Leistung (100% ED (relative Einschaltdauer)) wird durch entsprechende Einstellung über die Einstellwelle 42 der Takt-Schalter 43 des Leistungssteuergerätes geschlossen und auch bei Aufheizung des Bimetalls 44 durch die Steuerbeheizung 45 nicht geöffnet. Der Kontakt 47 des Vorsatzschalters 37 legt den Hellstrahler 20a an den Pol 48 des Haushaltsnetzes, während der andere Pol 51 des Haushaltsnetzes über den geschlossenen Schalter 43 und den dann geschlossenen Schalter des Temperaturbegrenzers 17 sowie den Überbrückungskontakt 46, die Leitung 49 und den Anschluß 38 an beide Dunkelstrahler-Heizwiderstände 34, 35 gelegt ist, die andererseits über die Mittelanzapfung 33 an den Hellstrahler 22a angeschlossen sind. In dieser Stellung sind also die beiden konventionellen Heizwiderstände 34, 35 parallel zueinander, jedoch gemeinsam in Reihe mit dem Hellstrahler 20a geschaltet. Der Hellstrahler hat im kalten Zustand einen sehr geringen Widerstand, so daß die Heizwiderstände 34, 35 als Vorwiderstande dienen und den Einschaltstrom gering halten. Mit zunehmender Temperatur des Hellstrahlers 20a steigt sein Widerstand an und der Widerstandsanteil der konventionellen Heizwiderstände 34. 35 wird geringer. Es erfolgt also eine Beheizung beider Heizzonen 27, 28, jedoch mit Übergewicht auf der Hellstrahler-Zone 28, die dem Benutzer anzeigt, daß in dem eingeschlossenem Kreisbereich eine schnelle Anheizung erfolgt.

Wird diese Einschaltung beibehalten, so kann, bevor eine Überhitzung der Glaskeramikplatte eintritt, die Gesamtleistung durch den Temperaturbegrenzer 17 abgeschaltet werden.

Wird auf eine niedrigere Heizstufe zurückgeschaltet, die wahlweise schon bei 100% oder z. B. erst bei 70 % ED anfangen kann, dann wird automatisch im Vorsatzschalter 37 der Kontakt vom Anschluß 36 auf 38 umgelegt und der Kontakt 46 öffnet sich. Dadurch wird der Hellstrahler 20 ausgeschaltet und die beiden Heizwiderstände 34, 35 werden in Reihe gelegt. In dieser niedrigeren Leistungseinstellung werden sie getaktet und mit Leistung versorgt, wobei jedoch schon die 100-Prozent-Leistungseinstellung nur 70% der Gesamtleistung freigibt, weil sie in Reihe liegen. Dadurch ist es möglich, besonders geringe Leistungswerte bis in die Größenordnung von 4% ED reproduzierbar einzustellen.

Bei den meisten Varianten der Erfindung sind nur drei Anschlüsse zwischen dem Steuergerät und der Kochplatte 11 nötig und es wird ein Strahlheizkörper verwendet, der nur einen Teil der Leistung als Hellstrahler aufbringen muß, ohne auf den Hellstrahler-Effekt der Lichterscheinung und der schnellen Aufheizzeit sowie den geringeren Energienachschub bei Abschaltung verzichten zu müssen. Die meisten Geräte ermöglichen eine vereinfachte 380 V-Ausführung und sind mit geringer Bauhöhe auszuführen.

Die Tatsache, daß zusätzlich zu Hellstrahlern auch Dunkelstrahler verwendet werden, bringt nicht nur eine Einsparung an teuren Hellstrahlern und eine verbesserte Regelmöglichkeit mit sich, sondern sorgt auch dafür, daß die Lichterscheinung durch die Hellstrahler nicht zu grell wird und daß, insbesondere bei getakteten Leistungen, die Leistungsstöße in ihrer Einwirkung auf das Kochgut etwas gedämpft werden, was wegen des geringen Wärmenachschubes bei Hellstrahler anderenfalls störend wäre.

Die Figuren 12 und 13 zeigen einen Strahlheizkörper 11 der vorher beschriebenen Art mit zwei zueinander parallelen Hellstrahlern 20, die im Abstand von etwa dem halben Strahlheizkörperdurchmesser voneinander angeordnet sind und zwischen sich sowie in den verbleibenden Kreissegmenten Dunkelstrahler 25 enthalten. Die geraden Hellstrahlerrohre laufen von Rand zu Rand des Strahlheizkörpers 11. Ein gerader stabförmiger Temperaturfühler 18 eines Temperaturbegrenzers 17 verläuft etwa mittig zwischen den Hellstrahlern 20 und parallel zu diesen über die mittlere Dunkelstrahler-Heizzone 27 hinweg.

Zur Temperaturregelung ist außerhalb des Randes des Strahlheizkörpers ein Temperaturfühler 60 in Form einer mit Ausdehnungsflüssigkeit gefüllten flachen Fühlerdose angeordnet. Er wird durch eine federnde Rastmechanik 61 und eine darin enthaltene Druckfeder 62 an die Unterseite eines über den Heizkörperrand 22 hinwegragenden Abschnittes 63 eines aus Blech bestehenden Wärmeübertragungselementes 64 angedrückt. Dieses ist mittels einer Aufsteckbefestigung 65, die aus abgebogenen Blechlappen besteht, auf den oberen Rand der Blechschale 12 aufgesteckt und ragt zwischen dem Rand 22 und der Unterseite der Kochfläche 15 hindurch in den beheizten Bereich 23, den es in einem linsenförmigen, an den Rand angrenzenden Bereich 66 teilweise überdeckt. Eine Sickenanordnung 67 sorgt dort für erhöhte Steifigkeit. In dem Innenbereich 66 und dem Bereich des Randes 22 liegt das Wärmeübertragungselement flach an der Kochplatte an und wird von unten der Strahlung der Dunkelstrahler, in deren Bereich sie liegt, in gleicher Weise wie die Kochfläche 15 beheizt, erhält aber auch einen gewissen, jedoch sehr begrenzten Strahlungsanteil von den Hellstrahlern, so daß sie in erster Linie die für die Temperaturregelung wichtige Temperatur der Dunkelstrahler sowie eine gewisse Rückwirkung von der Kochfläche und dem Kochgefäß her erhält. Der Temperaturfühler liegt im Außenbereich gegen die hohe Temperatur geschützt und hat trotzdem über das Wärmeübertragungselement einen guten Zugriff. Vorzugsweise besteht das Wärmeübertragungselement aus einem Eisenblech, das auf der der Kochfläche zugewandten Seite mit einer etwa gleich starken Schicht von Aluminium plattiert und auf der gegenüberliegenden Seite eine sehr dünne Aluminiumplattierung enthält. Wegen weiterer Einzelheiten dieser Fühleranordnung wird ausdrücklich Bezug genommen auf die EP-B 00 21 107 und das DE-GM 81 09 131 (= GB-A-20 95 834).

Fig. 12 zeigt ferner den über ein Kapillarrohr 68 an den Temperaturfühler 60 angeschlossenen Temperaturregler 69, dessen Schaltbild und Funktion anhand von Fig. 20 erläutert werden wird, wozu bezüglich weiterer Details ausdrücklich auf die DE-C-28 50 389 (= GB-B-20 40 574) Bezug genommen wird. Der Temperaturregler 69 enthält eine an das Kapillarrohr 68 angeschlossene Ausdehnungsdose 70, an die zusätzlich ein Ausdehnungsraum 71 angeschlossen ist, der in einen belüfteten Raum parallel zum Reglergehäuse angeordnet ist und von einer Steuerbeheizung 73 beheizt wird.

Die Figuren 14 bis 16 zeigen einen Strahlheizkorper 11, der unterhalb einer aus Glaskeramik bestehenden Kochfläche 15 angeordnet ist. Er beheizt die Kochfläche 15 von unten her und bildet damit eine Kochstelle, auf der Kochgefäße erhitzt werden können.

Der Strahlheizkörper 11 enthält einen Isolierträger 24, der schüsselförmig ausgebildet ist und in einer Blechschale 12 liegt. Auf dem Rand 22 des aus einem hochwärmebeständigen und relativ gut isolierenden Material bestehenden Isolierträgers ist eine Abdeckblende 114 in Form eines Ringes aus einem gegenüber dem Isolierträger 24 dichteren und festeren, aber ebenfalls hochtemperaturbeständigen und isolierenden Matenal angeordnet, der mit seiner Innenkante 81 über die Innenkante 80 des Randes 22 nach innen etwas vorragt. Die Abdeckblende liegt mit ihrer oberen Fläche an der Unterseite der Kochfläche 15 an und ist üblicherweise durch eine auf die Blechschale 12 wirkende Federkraft daran angedrückt.

Da für den Isolierträger 24 normalerweise ein Material mit hoher thermischer Isolierfähigkeit verwendet wird, das jedoch mechanisch nicht sehr hochfest ist, könnte es insbesondere im Randbereich, der bei der Herstellung und Montage besonders beansprucht ist, leicht zu geringfügigen Abbröckelungen im Bereich der ungeschützten Innenkante 80 des Randes 22 kommen, die bei der im Folgenden noch beschriebenen Verwendung von Hellstrahler-Heizelementen 20 zu einem von der Grundform (insbesondere Kreisform) der Kochfläche abweichenden optischen Bild mit ausgefranstem Rand führen könnte. Dies wird durch die scharfe Randbegrenzung, insbesondere bei nach innen vorragender Innenkante 81, verhindert. Auch das Durchdringen von sichtbarer Strahlung durch in dem weichen Rand gebildete Vertiefungen und das dadurch bedingte Beleuchten des außerhalb der Kochfläche liegenden Bereiches des Gesamtkochgerätes 100 wird dadurch verhindert. Ferner schützt die Abdeckblende 114 den Rand des Isolierkörpers vor anderen mechanischen Einflüssen.

Bei dem Ausführungsbeispiel sind zwei Hellstrahler-Heizelemente 20 vorgesehen, die auch als Hochtemperatur-Heizstrahler bezeichnet werden können und, wie bereits beschrieben, aus in Quarzkolben 82 eingeschlossenen Hochtemperatur-Heizwendeln 83 bestehen, die eine Strahlung weit im sichtbaren Bereich abgeben und bei Temperaturen weit oberhalb 1 500 K (ca. 1 200 °C) arbeiten. Sie haben die Form langgestreckter Stäbe oder Soffitten, die an ihren beiden Enden einen abgeflachten Abschnitt 84 haben, aus dem die Anschlußenden 21 hinausragen und dort mit Anschlußleitungen verschweißt sind. Im Beispiel sind zwei Hellstrahler 20 parallel und mit einem Abstand voneinander angeordnet, der etwa dem halben Durchmesser des Strahlheizkörpers entspricht. Zwischen ihnen und in dem zwischen ihnen und dem Rand 22 gebildeten Kreisabschnittsbereich des im Inneren des Strahlheizkörpers gebildeten beheizten Bereiches 23 sind Dunkelstrahler-Heizelemente 25 angeordnet, die aus Heizwendeln üblicher für Strahlheizkörper verwendeter Widerstandsmaterialien bestehen, beispielsweise einer Eisen/Chrom/Aluminium-Legierung, die bis zu Temperaturen von ca. 1 500 K (1 200 °C) ohne Kapselung oder Schutzgasatmosphäre eingesetzt werden. Diese Heizwendeln sind in einer der Form der jeweiligen Dunkelstrahler- Heizzone 27 angepaßten Form im wesentlichen spiralig angeordnet und durch teilweises Einbetten in das Material des Isolierträgers, z. B. entsprechend der DE-PS 27 29 929, befestigt. Unter dem Hellstrahler 20 kann der Isolierträger im Abstand vom Hellstrahler 20 die Form einer flachen bogenförmig begrenzten Rinne 85 haben, um somit eine gezielte Reflektion der Strahlung zu erreichen.

Fig. 15 und 16 zeigt, daß die Enden der Hellstrahler 20 in Randausnehmungen 86 liegen, die der Form des Hellstrahlerrohres angepaßt sind und sich zu einer Außenöffnung 87 hin verengen, die zur Aufnahme des abgeflachten Anschlußendes 84 des Hellstrahlers ausgebildet sind. Dieses abgeflachte Ende steht darin senkrecht, so daß in der Randausnehmung 86. 87 der Hellstrahler in Quer- und Längsrichtung geführt ist.

Die Randausnehmung ist bei den Figuren 14 bis 16 im Rand 22 vorgesehen und nach oben hin offen. Die Abdeckblende 81 überdeckt die Öffnung der Randausnehmung und schirmt sie damit nach oben hin ab, so daß sie von oben her nicht sichtbar ist. Ein Teil der Endabschnitte 90 des Hellstrahlers 20, die den abgeflachten Abschnitt 84 und auch einen daran angrenzenden Teil des unverjüngten Rohres des Hellstrahlers umfassen, ragen zum Teil, und zwar mit dem abgeflachten Abschnitt 84, aus der Außenöffnung 87 heraus und sind dort elektrisch angeschlossen. Durch diese abgeflachten oder flach gequetschten Endabschnitte 84 tritt relativ viel Licht in den außerhalb des Strahlheizkörpers liegenden Bereich 88 des Kochgerätes 100 aus und würde das Innere der Glaskeramik-Einbaumulde erhellen. Da dies nicht nur optisch unschön ist, sondern auch zu einer unzulässigen Erwärmung des Außenbereiches 88 sowie zur thermischen Gefährdung von Anschlußleitungen oder Schalteinrichtungen führen kann, ist der Endabschnitt, und insbesondere der abgeflachte Abschnitt 84, mit einer lichtabsorbierenden bzw. -reflektierenden Schicht 89 überzogen, die insbesondere auch die Endflächen 91 des Abschnitts 84 überzieht. Diese Schicht könnte beispielsweise nach innen reflektierend und nach außen für die hier betroffene Strahlung schwarz wirken und ggf. aus zwei übereinander angeordneten Schichten bestehen, beispielweise einer aufgedampften Metallschicht und einer darüber angebrachten Schicht aus einem hochwärmebeständigen Lack, wie er auch für die Einfärbung von Kochplatten Verwendung findet. Es sollte zumindest der Bereich mit der Schicht 89 überzogen sein, der aus der Außenöffnung 87 in den Raum 88 hineinragt, es können jedoch auch weitere Bereiche des Endabschnitts 90 beschichtet sein, um den Bereich der Randausnehmung 86. 87 möglichst vor direkter Strahlung zu schützen. Als sehr erwünschter Nebeneffekt kann dadurch die Temperatur im Abschnitt 84 abgesenkt werden, was sehr erwünscht ist, weil ein kritischer Punkt von Halogenstrahlern die Temperatur an der Quetschstelle, durch die der Anschluß 21 nach außen geführt wird, ist. Wenn diese Temperatur zu hoch ansteigt, könnte durch Oxydationsvorgänge an der Durchführungsstelle die Dichtheit der Lampe gefährdet werden.

Die Ausführung nach den Fig. 17 bis 19 stimmt mit der nach den Fig. 14 bis 16 bis auf folgende Unterschiede überein : Die Abdeckblende 114a besteht aus einem relativ dicken Ring, der einen nahezu quadratischen Querschnitt hat. Auch er steht mit seiner Innenkante 81 über die Innenkante 80 des Randes 22 des Isolierträgers 24 nach innen über. Die Randausnehmungen für die beiden Endabschnitte des Hellstrahlers 20 sind jedoch jeweils in zwei Abschnitte unterteilt, von denen der Abschnitt 86a im Bereich des Isolierträgers 24 liegt, während der Abschnitt 86b im Bereich der Abdeckblende 114a angeordnet ist. Die gleiche, im wesentlichen mittige Zweiteilung gilt für die Außenöffnung 87 für den abgeflachten Abschnitt 84, so daß durch Auflegen der Abdeckblende 114a auf den Rand 22 der Hellstrahler 20 sicher festgelegt wird. Auch hier ragt der abgeflachte Abschnitt 84 mit dem größten Teil seiner Länge aus der Außenöffnung 87 heraus. In diesem Bereich befindet sich eine Abdeckung 92, die als Vorsprung an die Abdeckblende 114a angeformt ist und den Endabschnitt mit gutem Abstand nach oben, nach beiden Seiten und im Bereich der Stirnfläche teilweise umgibt. Besonders die Abschirmung der Stirnfläche 91 ist wichtig, weil dort die Strahlung wie aus einem Lichtleiter besonders intensiv austritt. Die den Endabschnitt 84 umgebenden Ränder 93 der Abdeckung 92 reichen beim dargestellten Beispiel bis zur unteren Ebene des der Abdeckblende 114a und damit bis zur Mittelebene des Hellstrahlers. Diese Teilungsebene kann jedoch auch in Bezug auf den Hellstrahler weiter nach oben oder bevorzugt nach unten gelegt werden, um mit dem Rand 93 den Endabschnitt 90 noch weiter umfassen zu können. Wichtig ist der Abstand, mit dem das Hellstrahlerende umgeben wird, damit von dort eine Wärmeabfuhr möglich ist und eine Überhitzung des Endes verhindert wird. Besonders bevorzugt ist eine Kombination der beiden Ausführungsformen mit der Abdeckung 92 und der Schicht 89.

Bei der Herstellung der Abdeckblende mit Abdeckung 92 sollte darauf geachtet werden, daß insbesondere die Abdeckung 92 weitgehend lichtundurchlässig ist, was einerseits durch eine besondere Verdichtung des Materials, beispielsweise einer keramischen Faser aus Aluminiumdioxyd, die unter dem Handelsnamen Fiberfrax bekannt ist, geschehen kann oder durch entsprechende lichtundurchlässige Beschichtung oder beides. Da die Lichtundurchlässigkeit auch für die Abdeckblende erwünscht ist, kann auch durch entsprechende Einfärbung oder Wahl eines absorbierenden Bindemittels dieser Zweck erreicht werden. Das Material der Abdeckblende sollte durch mineralische Bindemittel gehärtet sein, um am Innenrand die genaue, den optischen Rand der Kochfläche bestimmende Kante zu erhalten. Durch die Anordnung, bei der nur der abgeflachte Endabschnitt durch die Außenöffnung 87 ragt, wird ein großer Teil des austretenden Lichtes schon im Bereich der Randausnehmung 86 abgeschirmt. Es wäre jedoch auch möglich, den gesamten abgeflachten Abschnitt 84 herausragen zu lassen, obwohl durch seine Einbeziehung in die Randausnehmung die sichere Führung der Halogenlampe, auch gegen Verdrehung, möglich ist, was beispielsweise dann wichtig ist. wenn der Hellstrahler selbst eine reflektierende Schicht auf der Außen- oder Innenseite seines Kolbens 82 aufweist. Vorteilhaft ist vor allem auch. daß durch die Anordnung nach der Erfindung aufwendige Endsockel vermieden werden können. Wegen der Abstrahlungsverhältnisse von den Hellstrahler-Endabschnitten 90 ist insbesondere der Rand 93 der Abdeckung 92 wichtig, weil er den Hauptteil der unerwünschten Strahlung zurückhält. Es wäre auch möglich, die Abdeckung aus dem Material des Isolierträgers 24 zu formen, wenn man für eine entsprechende Verdichtung und Lichtundurchlässigkeit bei ausreichender Belüftung des Endes sorgt. Es wäre auch moglich, an Ring und Isolierträger Abdeckungsteile vorzusehen, die beispielsweise in der Größe ihres Randes so unterschiedlich sind, daß sie sich zwar in der Höhe übergreifen, jedoch einen ausreichenden Spalt für die Belüftung zwischen sich lassen. Dadurch würde eine labyrinthartige Abdeckung gebildet werden, die praktisch kein Licht austreten läßt. In der Praxis könnte also beispielsweise am Isolierträger eine Abdeckung von der Grundform der in Fig. 19 dargestellten Abdeckung 92 vorgesehen sein, während die an der Abdeckblende 114a vorgesehene Abdeckung insbesondere mit ihrem Rand größer ausgebildet ist und die darunter vorgesehene Abdeckung mit Abstand übergreift.

## Patentansprüche

1. Strahlheizkörper für Kochgeräte mit einem elektrischen Hellstrahler-Heizelement (20, 20a), das bestimmungsgemäß bei erhöhter Temperatur oberhalb 1 500 K, entsprechend ca. 1'200 °C arbeitet, und wenigstens einer Heizzone (27) mit einem bestimmungsgemäß bei Temperaturen unter 1 500 K, entsprechend ca. 1 200 °C, arbeitenden Dunkelstrahler-Heizelement (25), wobei Hell-und Dunkelstrahler gleichzeitig einschaltbar sind, dadurch gekennzeichnet, daß das Hellstrahler-Heizelement (20, 20a) und das Dunkelstrahler-Heizelement (25) angrenzend an eine als Glaskeramikplatte (15) ausgebildete Kochfläche angeordnet sind und daß während des Betriebes des Hellstrahler-Heizelementes (20, 20a) diesem das Dunkelstrahler-Heizelement (25) stets in Reihe vorgeschaltet ist.

2. Strahlheizkörper nach Anspruch 1, dadurch gekennzeichnet, daß das Hellstrahler-Heizelement (20a) aus einem Widerstandsmaterial auf der Basis von Molybdän-Disilicid (MoSi₂) besteht.

3. Strahlheizkörper nach Anspruch 1 oder 2, dadurch gekennzeichnet, daß Schaltmittel (47) vorhanden sind, mit denen das Dunkelstrahler-Heizelement (25), ggf. durch ein taktendes Leistungssteuergerät (40) impulsweise, allein einschaltbar ist.

4. Strahlheizkörper nach einem der vorhergehenden Ansprüche, dadurch gekennzeichnet, daß ein oder mehrere weitere, dem Hellstrahler-Heizelement (20, 20a) in Reihe vorgeschaltete Dunkelstrahler-Heizelemente (34, 35) vorgesehen sind und Schaltmittel (37) vorgesehen sind. mit denen die Dunkelstrahler-Heizelemente (34, 35) zueinander parallel oder in Reihe schaltbar sind.

5. Strahlheizkörper nach einem der vorhergehenden Ansprüche, dadurch gekennzeichnet, daß das oder die Dunkelstrahler-Heizelemente (25) allein im Mittelbereich des Strahlheizkörpers (11) angeordnet sind, der von einem das Hellstrahler-Heizelement (20, 20a) aufnehmenden Ringbereich (28) umgeben ist, wobei vorzugsweise gerade Hellstrahler-Stäbe in Mehreckform um Dunkelstrahler-Heizzonen (27) herum angeordnet sind.

6. Strahlheizkörper nach einem der Ansprüche 1 bis 4, dadurch gekennzeichnet, daß wenigstens eine mit dem Dunkelstrahler-Heizelemente (25) versehene, nach außen kreisförmig begrenzte Heizzone (27) außerhalb des von dem Hellstrahler-Heizelement (20) begrenzten Mittelbereich vorgesehen ist.

7. Strahlheizkörper nach einem der vorhergehenden Ansprüche, dadurch gekennzeichnet, daß zwischen den geradlinig durch den vorzugsweise etwa kreisförmig beheizten Bereich (23) des Strahlheizkörpers (11) ragenden, vorzugsweise aus Halogenlampen bestehenden Hellstrahler-Heizelementen (20) mit Dunkelstrahler-Heizelementen (25) versehene Heizzonen (27) angeordnet sind, wobei vorzugsweise die Hellstrahler-Heizelemente (20) im Bereich von Lücken (26) oder ' Vertiefungen zwischen die Dunkelstrahler-Heizelemente (25) tragenden Isolierträgern (24) angeordnet sind.

8. Strahlheizkörper nach einem der vorhergehenden Ansprüche, dadurch gekennzeichnet, daß das Dunkelstrahler-Heizelement (25) unter dem Hellstrahler-Heizelement (20) hindurch verläuft.

9. Strahlheizkörper nach einem der vorhergehenden Ansprüche, dadurch gekennzeichnet, daß die Oberfläche eines Isolierträgers (24), auf dem des Dunkelstrahler-Heizelement (25) angeordnet ist, in dem vom Hellstrahler-Heizelement (20) überdeckten Bereich gegenüber der übrigen Oberfläche des Isolierträgers (24) abgesenkt ist.

10. Strahlheizkörper nach einem der vorhergehenden Ansprüche, dadurch gekennzeichnet, daß die Dunkelstrahler-Heizelemente (25) auf streifen- oder plattenförmigen Isolierträgern (24), die zwischen den Hellstrahler-Heizelementen (20) parallel zu diesen angebracht sind, durch teilweises Einbetten festgelegt sind.

11. Strahlheizkörper nach einem der vorhergehenden Ansprüche, dadurch gekennzeichnet, daß ein stabförmiger Temperaturfühler (18) eines Temperaturbegrenzers (17) vorzugsweise parallel zu einem Hellstrahler-Heizelement (20) neben diesem über eine Dunkelstrahler-Heizzone (27) hinwegragend angeordnet ist.

12. Strahlheizkörper nach einem der vorhergehenden Ansprüche, dadurch gekennzeichnet, daß ein Temperaturschalter mit entsprechend einer Ankochtemperatur eingestellter Temperatur und so großer Schaltverzögerung, daß er nach einmaligem Ausschalten während des Betriebes des Strahlheizkörpers (11) nicht wieder einschaltet. dem Hellstrahler-Heizelement (20. 20a) vorgeschaltet ist.

13. Strahlheizkörper nach einem der vorhergehenden Ansprüche, dadurch gekennzeichnet. daß ein taktendes Leistungssteuergerät (40) mit einem manuell über eine Einstellwelle (42) des Leistungssteuergerätes schaltbaren Zusatzschalter (37) versehen ist, der vorzugsweise in einem Vorsatzschalter enthalten ist und den wenigstens einen Hellstrahler (20a) in einem oberen Leistungsbereich zuschaltet, insbesondere bei einer Leistungseinstellung des Leistungssteuergerätes (40) von 100% relativer Einschaltdauer.

14. Strahlheizkörper nach einem der vorhergehenden Ansprüche, dadurch gekennzeichnet, daß im mittleren und unteren Leistungsbereich die Reihenschaltung von Hell- und Dunkelstrahler-Heizelementen (20, 25) von einem Leistungssteuergerät (40) getaktet mit Spannung versorgt wird.

15. Strahlheizkörper nach einem der vorhergehenden Ansprüche, dadurch gekennzeichnet, daß ein Temperaturfühler (60) mit einem Wärmeübertragungselement (64) in Form eines Bleches versehen ist, das im Randbereich des Strahlheizkörpers (11) einen Abschnitt wenigstens eines Dunkelstrahler-Heizelementes (25) überdeckt und zwischen ihm und der Kochfläche (15) mit Kontakt zu dieser angeordnet ist und daß der vorzugsweise als mit Ausdehnungsflüssigkeit gefüllte Fühlerdose (60) ausgebildete Temperaturfühler außerhalb des Strahlheizkörpers (11) in Wärmekontakt mit dem Wärmeübertragungselement (64) angeordnet ist.

16. Strahlheizkörper nach einem der vorhergehenden Ansprüche, gekennzeichnet durch eine Strahlungsabschirmung (89, 92,«93, 114, 114a).im Randbereich des Strahlheizkörpers (11).

17. Strahlheizkörper nach Anspruch 16, dadurch gekennzeichnet, daß die Strahlungsabschirmung (89, 92, 93) die Endabschnitte des Hellstrahler-Heizelementes (20) gegen den außerhalb des Strahlheizkörpers (11) liegenden Bereich des Kochgerätes (100) abschirmt.

18. Strahlheizkörper nach Anspruch 16 oder 17, dadurch gekennzeichnet, daß der Rand (22) eines Isolierkörpers (24) des Strahlheizkörpers (11) von einer vorzugsweise als im wesentlichen ringförmige Isolier-Abdeckblende (114, 114a) ausgebildeten Strahlungsabschirmung überdeckt ist, die der Kochfläche (15) zugekehrt ist, wobei insbesondere die Abdeckblende (114, 114a) aus einem Isoliermaterial mit größerer Festigkeit und ggf. Dichte besteht als der darunter angeordnete Isolierkörper (24), vorzugsweise aus einer mit mineralischen Bindemitteln versehenen hochtemperaturbeständigen thermischen lsoliermasse hergestellt ist und vorteilhaft an ihrem vorzugsweise scharfbegrenzten Innenumfang (81) über den entsprechenden Innenumfang (80) des Randes (22) des Isolierkörpers (24) nach innen vorragt und insbesondere eine im Vergleich zur Ringbreite relativ geringe Höhe hat.

19. Strahlheizkörper nach einem der vorhergehenden Ansprüche, dadurch gekennzeichnet, daß wenigstens ein Endabschnitt des Hellstrahler-Heizelementes (20) mit einer eine Strahlungsabschirmung bildenden lichtabsorbierenden und/ oder -reflektierenden Schicht (89) versehen ist. wobei insbesondere die Stirnfläche (91) des Hellstrahlers weitgehend von der Schicht überdeckt ist.

20. Strahlheizkörper nach einem der vorhergehenden Ansprüche, dadurch gekennzeichnet, daß der wenigstens eine Endabschnitt (90) des Hellstrahler-Heizelementes (20) von einer an die Randausnehmung (86, 87) anschließenden, eine Strahlungsabschirmung bildenden Abdeckung (92) nach oben sowie zumindest teilweise seitlich und im Bereich der Stirnfläche (91) des Endabschnittes (90) umgeben ist und vorzugsweise die Abdeckung (92) Teil der thermischen Isolation (24, 114, 114a) des Strahlheizkörpers (11) ist, wobei bevorzugt an der Abdeckblende (114a) zumindest Teile der Abdeckung (92) vorgesehen sein können und die Abdeckblende (114a) zumindest einen Teil der Randausnehmung (86b) enthalten kann, wobei vorzugsweise die den der Kochfläche (15) zugekehrten und ggf. auch einen Teil des Endabschnittes (90) des Hellstrahler-Heizelementes (20) überdeckende Abdeckung (92) einen umlaufenden Rand (93) hat und nach unten hin offen ist.

21. Strahlheizkörper nach einem der vorhergehenden Ansprüche, dadurch gekennzeichnet, daß die Randausnehmung (86, 87) in einem Rand (22) eines Isolierkörpers (24) vorgesehen ist und vorzugsweise nach oben offen ist.

22. Strahlheizkörper nach einem der vorhergehenden Ansprüche, dadurch gekennzeichnet, daß die Abdeckung (92) den darin angeordneten Abschnitt (84) des Hellstrahler-Heizelementes mit Abstand zumindest teilweise umgibt.

23. Strahlheizkörper nach einem der vorhergehenden Ansprüche, dadurch gekennzeichnet, daß ein im Querschnitt verringerter, insbesondere abgeflachter Abschnitt (84) am Ende des Hellstrahler-Heizelementes (20) durch eine passend gestaltete schlitzförmige Außenöffnung (87) der Randausnehmung (86) ragt.

## Claims

1. Radiant heater for cooking appliances with an electric light radiator heating element (20, 20a), which operates at a high temperature above 1500 K, corresponding to approximately 1 200 °C, and at least one heating zone (27) with a dark radiator heating element (25) operating at temperatures below 1 500 K, corresponding to approximately 1 200 °C, it being possible to simultaneously switch on the light and dark radiators, characterized in that the light radiator heating element (20, 20a) and the dark radiator heating element (25) are arranged adjacent to a cooking surface constructed as a glass ceramic plate (15) and that during the operation of the light radiator heating element (20, 20a) the dark radiator heating element (25) is always connected in series upstream thereof.

2. Radiant heater according to claim 1, characterized in that the light radiator heating element (20a) is made from a resistance material based on molybdenum disilicide (MoSi_{z}).

3. Radiant heater according to claims 1 or 2, characterized in that there are switching means (47) permitting the switching on pulsewise of only the dark radiator heating element (25), optionally by a timing power control device (40).

4. Radiant heater according to one of the preceding claims, characterized in that one or more further dark radiator heating elements (34, 35) connected in series upstream of the light radiator heating element (20, 20a) are provided and switching means (37) are provided enabling the dark radiator heating elements (34, 35) to be switched in parallel or series to one another.

5. Radiant heater according to one of the preceding claims, characterized in that the dark radiator heating element or elements (25) are only arranged in the central area of the radiant heater (11) and which is surrounded by the annular area (28) receiving the light radiator heating element (20, 20a) and preferably straight light radiator rods in polygonal form are arranged around the dark radiator heating zones (27).

6. Radiant heater according to one of the claims 1 to 4, characterized in that there is at least one heating zone (27), which is externally circularly defined and provided with the dark radiator heating element (25) outside the central area defined by the light radiator heating element (20).

7. Radiant heater according to one of the preceding claims, characterized in that between the light radiator heating elements (20) preferably comprising halogen lamps projecting linearly through the preferably roughly circularly heated area (23) of the radiant heater (11) are provided heating zones (27) provided with dark radiator heating elements (25), the light radiator heating elements (20) preferably being arranged in the area of gaps (26) or depressions between the insulating supports (24) carrying the dark radiator heating elements (25).

8. Radiant heater according to one of the preceding claims, characterized in that the dark radiator heating element (25) passes through under the light radiator heating element (20).

9. Radiant heater according to one of the preceding claims, characterized in that the surface of an insulating support (24), on which the dark radiator heating element (25) is arranged, in the area covered by the light radiator heating element (20) is lowered with respect to the remaining surface of the insulating support (24).

10. Radiant heater according to one of the preceding claims, characterized in that the dark radiator heating elements (25) are fixed by partial embedding on strip or plate-like insulating supports (24), which are fitted parallel to the light radiator heating elements (20) between the latter.

11. Radiant heater according to one of the preceding claims, characterized in that a rod-like heat sensor (18) of a temperature limiter (17) is preferably arranged parallel to a light radiator heating element (20), alongside the latter and projecting over and beyond a dark radiator heating zone (27).

12. Radiant heater according to one of the preceding claims, characterized in that a temperature switch with a temperature set in accordance with an initial cooking temperature is connected upstream of the light radiator heating element (20, 20a) and has such a large switching delay that it does not switch in again after it has been switched off once during the operation of the radiant heater (11).

13. Radiant heater according to one of the preceding claims, characterized in that a timing power control device (40) with an additional switch (37) which can be manually switched by means of a setting spindle (42) of the power control device is provided and is preferably contained in an adaptor switch and which switches in at least one light radiator (20a) in an upper power range, particularly in the case of a power setting of the power control device (40) of 100 % relative on-time.

14. Radiant heater according to one of the preceding claims, characterized in that in the middle and lower power range the series connection of light and dark radiator heating elements (20, 25) is supplied with voltage in timed manner by a power control device (40).

15. Radiant heater according to one of the preceding claims, characterized in that a heat sensor (60) with a heat transfer element (64) in the form of a metal sheet is provided, which in the marginal region of the radiant heater (11) covers a portion of at least one dark radiator heating element (25) and is arranged between the latter and the cooking surface (15) with contact with the latter and that the heat sensor preferably constructed as a sensor box (60) filled with expansion fluid is arranged outside the radiant heater (11) in thermal contact with the heat transfer element (64).

16. Radiant heater according to one of the preceding claims, characterized by a radiation shielding (89, 92, 93, 114, 114a) in the marginal region of the radiant heater (11).

17. Radiant heater according to claim 16, characterized in that the radiation shielding (89, 92, 93) shields the end portions of the light radiator heating element (20) against the area of the cooking appliance (100) located outside the radiant heater (11).

18. Radiant heater according to claims 16 or 17, characterized in that the border (22) of an insulator (24) of the radiant heater (11) is covered by a radiation shield preferably constructed as a substantially annular insulating cover member (114, 114a), which faces the cooking surface (15), the cover member (114, 114a) in particular comprising an insulating material with a higher strength and optionally density than the insulator (24) arranged below it, preferably from a high temperature-resistant, thermal insulating mass provided with mineral binders and advantageously on its preferably sharply defined inner circumference (81) projects inwards over the corresponding inner circumference (80) of the border (22) of insulator (24) and in particular has a relatively limited height compared with the ring width.

19. Radiant heater according to one of the preceding claims, characterized in that at least one end portion of the light radiator heating element (20) is provided with a light-absorbing and/or reflecting layer (89) forming the radiation shield, whereby in particular the end face (91) of the light radiator is substantially covered by the layer.

20. Radiant heater according to one of the preceding claims, characterized in that the at least one end portion (90) of the light radiator heating element (20) is upwardly and at least partly laterally and in the vicinity of end face (91) of end portion (90) surrounded by a cover (92) forming a radiation shield and connected to the border recess (86, 87) and preferably the cover (92) is part of the thermal insulation (24, 114, 114a) of the radiant heater (11) whereby at least parts of the cover (92) can be provided on the cover member (114a) and the latter can contain at least part of the border recess (86b) and preferably the cover (92) facing the cooking surface (15) and optionally also covering part of the end portion (90) of the light radiator heating element (20) has an all-round rim (93) and is downwardly open.

21. Radiant heater according to one of the preceding claims, characterized in that the border recess (86, 87) is provided in a border (22) of an insulator (24) and is preferably upwardly open.

22. Radiant heater according to one of the preceding claims, characterized in that the cover (92) at least partly spacedly surrounds the portion (84) of the light radiator heating element arranged therein.

23. Radiant heater according to one of the preceding claims, characterized in that a cross- sectionally reduced and in particular flattened portion (84) at the end of the light radiator heating element (20) passes through a matching slot-like outer opening (87) of the border recess (86).

## Revendications

1. Elément chauffant à rayons pour appareils de cuisson, comprenant une pièce chauffante électrique (20, 20a) à radiateurs lumineux qui, conformément à sa conception, fonctionne à une température accrue excédant 1 500 K, ce qui correspond environ à 1 200 °C, et au moins une zone chauffante (27) munie d'une pièce chauffante (25) à radiateurs obscurs qui fonctionne, conformément à sa conception, à des températures inférieures à 1 500 K, ce qui correspond environ à 1200°C, les radiateurs lumineux et obscurs étant enclenchables simultanément, caractérisé par le fait que la pièce chauffante (20, 20a) à radiateurs lumineux et la pièce chauffante (25) à radiateurs obscurs sont disposées attenantes à une surface de cuisson réalisée sous la forme d'une plaque en vitrocérame (15) : et par le fait que, au cours du fonctionnement de la pièce chauffante (20, 20a) à radiateurs lumineux, la pièce chauffante (25) à radiateurs obscurs est, en permanence, branchée en série en amont de ladite pièce.

2. Elément chauffant à rayons selon la revendication 1, caractérisé par le fait que la pièce chauffante (20a) à radiateurs lumineux consiste en un matériau résistif à base de bisiliciure de molybdène (MoSi₂).

3. Elément chauffant à rayons selon la revendication 1 ou 2, caractérisé par la présence de moyens de commutation (47) à l'aide desquels la pièce chauffante (25) à radiateurs obscurs est enclenchable seule, par impulsions, éventuellement par l'intermédiaire d'un appareil synchronisateur (40) de commande de puissance.

4. Elément chauffant à rayons selon l'une des revendications précédentes, caractérisé par la présence d'une ou plusieurs autres pièces chauffantes (34, 35) à radiateurs obscurs, branchée(s) en série en amont de la pièce chauffante (20, 20a) à radiateurs lumineux, et par la présence de moyens de commutation (37) à l'aide desquels les pièces chauffantes (34, 35) à radiateurs obscurs peuvent être branchées mutuellement en parallèle ou en série.

5. Elément chauffant à rayons selon l'une des revendications précédentes, caractérisé par le fait que la ou les pièce(s) chauffante(s) (25) à radiateurs obscurs est/sont disposée(s) uniquement dans la région centrale de l'élément chauffant (11) à rayons qui est entourée par une région annulaire (28) recevant la pièce chauffante (20, 20a) à radiateurs lumineux, des barrettes-radiateurs lumineuses rectilignes étant, de préférence, agencées en forme de polygone tout autour de zones chauffantes (27) à radiateurs obscurs.

6. Elément chauffant à rayons selon l'une des revendications 1 à 4, caractérisé par le fait qu'il est prévu, à l'extérieur de la région centrale délimitée par la pièce chauffante (20) à radiateurs lumineux, au moins une zone chauffante (27) qui est munie de la pièce chauffante (25) à radiateurs obscurs, et est de délimitation circulaire vers l'extérieur.

7. Elément chauffant à rayons selon l'une des revendications précédentes, caractérisé par le fait que des zones chauffantes (27) dotées de pièces chauffantes (25) à radiateurs obscurs sont intercalées entre les pièces chauffantes (20) à radiateurs lumineux qui consistent préférentiellement en des lampes halogènes et s'engagent rectilignement à travers la région (23) de l'élément chauffant (11) à rayons chauffée, de préférence, de manière sensiblement circulaire, les pièces chauffantes (20) à radiateurs lumineux étant disposées, de préférence, au voisinage d'interstices (26) ou renfoncements entre des supports isolants (24) qui portent les pièces chauffantes (25) à radiateurs obscurs.

8. Elément chauffant à rayons selon l'une des revendications précédentes, caractérisé par le fait que la pièce chauffante (25) à radiateurs obscurs s'étend d'un trait au-dessous de la pièce chauffante (20) à radiateurs lumineux.

9. Elément chauffant à rayons selon l'une des revendications précédentes, caractérisé par le fait que, dans la région recouverte par la pièce chauffante (20) à radiateurs lumineux, la surface d'un support isolant (24), sur lequel la pièce chauffante (25) à radiateurs obscurs est disposée, est encaissée par rapport au reste de la surface du support isolant (24).

10. Elément chauffant à rayons selon l'une des revendications précédentes, caractérisé par le fait que les pièces chauffantes (25) à radiateurs obscurs sont assujetties, par enrobage partiel, sur des supports isolants (24) en forme de bandes ou de plaques qui sont implantés entre les pièces chauffantes (20) à radiateurs lumineux, parallèlement à celles-ci.

11. Elément chauffant à rayons selon l'une des revendications précédentes, caractérisé par le fait qu'une sonde thermométrique (18) d'un limiteur de température (17), configurée en une baguette, est de préférence disposée parallèlement à une pièce chauffante (20) à radiateurs lumineux, en juxtaposition à cette pièce, en faisant saillie au-delà d'une zone chauffante (27) à radiateurs obscurs.

12. Elément chauffant à rayons selon l'une des revendications précédentes, caractérisé par le fait qu'un interrupteur thermostatique est branché en amont de la pièce chauffante (20, 20a) à radiateurs lumineux, avec une température réglée pour correspondre à une température d'amorce de cuisson, et avec une temporisation d'enclenchement telle qu'il ne se réenclenche pas, au cours du fonctionnement de l'élément chauffant (11) à rayons, une fois qu'il a été déclenché.

13. Elément chauffant à rayons selon l'une des revendications précédentes, caractérisé par le fait qu'un appareil synchronisateur (40) de commande de puissance est muni d'un interrupteur supplémentaire (37) qui est enclenchable manuellement par l'intermédiaire d'un arbre de réglage (42) de l'appareil de commande de puissance, est de préférence renfermé par un interrupteur auxiliaire, et enclenche additionnellement le radiateur lumineux (20a) prévu au minimum, dans une plage de puissance supérieure, en particulier lors d'un réglage de puissance de l'appareil (40) de commande de puissance sur une durée d'enclenchement relative de 100 %.

14. Elément chauffant à rayons selon l'une des revendications précédentes, caractérisé par le fait que, dans les plages de puissance moyenne et inférieure, le montage en série constitué des pièces chauffantes (20, 25) à radiateurs lumineux et obscurs est alimenté en tension, de manière synchronisée, par un appareil (40) de commande de puissance.

15. Elément chauffant à rayons selon l'une des revendications précédentes, caractérisé par le fait qu'une sonde thermométrique (60) est dotée d'une pièce de transfert thermique (64) revêtant la forme d'une tôle qui recouvre, dans la région marginale de l'élément chauffant (11) à rayons, un tronçon d'au moins une pièce chauffante (25) à radiateurs obscurs et qui est intercalée entre ce dernier et la surface de cuisson (15), en contact avec ceiie-ci : et par le fait que la sonde thermométrique, de préférence réalisée sous la forme d'un boîtier de détection (60) empli d'un fluide d'expansion, est disposée à l'extérieur de l'élément chauffant (11) à rayons, en contact thermique avec la pièce de transfert thermique (64).

16. Elément chauffant à rayons selon l'une des revendications précédentes, caractérisé par un blindage anti-rayonnement (89, 92. 93, 114, 114a) dans la région marginale de cet élément chauffant (11) à rayons.

17. Elément chauffant à rayons selon la revendication 16, caractérisé par le fait que le blindage anti-rayonnement (89, 92, 93) protège, par écran, les tronçons extrêmes de la pièce chauffante (20) à radiateurs lumineux vis-à-vis de la région de l'appareil de cuisson (100) qui est située en dehors de l'élément chauffant (11) à rayons.

18. Elément chauffant à rayons selon la revendication 16 ou 17, caractérisé par le fait que le bord (22) d'un corps isolant (24) de cet élément chauffant (11) à rayons est recouvert par un blindage anti-rayonnement tourné vers la surface de cuisson (15) et réalisé, de préférence, sous la forme d'un cache d'isolation (114, 114a) substantiellement annulaire, le cache (114, 114a) consistant notamment en un matériau isolant qui possède une plus grande robustesse et éventuellement une plus grande densité que le corps isolant (24) sous-jacent ; étant de préférence fabriqué en une masse d'isolation thermique résistant à des températures élevées et pourvue de liants minéraux ; et faisant avantageusement saillie vers l'intérieur, sur son pourtour interne (81) de préférence délimité par des arêtes vives, au-dessus du pourtour interne correspondant (80) du bord (22) du corps isolant (24), en présentant notamment une hauteur relativement modeste en comparaison de la largeur de l'anneau.

19. Elément chauffant à rayons selon l'une des revendications précédentes, caractérisé par le fait qu'au moins un tronçon extrême de la pièce chauffante (20) à radiateurs lumineux est muni d'une couche (89) absorbant et/ou réfléchissant la lumière, qui forme un blindage anti-rayonnement, en particulier la face frontale (91) du radiateur lumineux étant largement recouverte par ladite couche.

20. Elément chauffant à rayons selon l'une des revendications précédentes, caractérisé par le fait que le tronçon extrême (90) de la pièce chauffante (20) à radiateurs lumineux, prévu au minimum, est entouré vers le haut, ainsi qu'au moins en partie latéralement et au voisinage de la face frontale (91) de ce tronçon extrême (90), par un recouvrement (92) qui forme un blindage anti-rayonnement et se raccorde à l'évidement marginal (86, 87), et le recouvrement (92) constitue de préférence une partie de l'isolation thermique (24, 114. 114a) de l'élément chauffant (11) à rayons ; élément dans lequel, de préférence, au moins des parties du recouvrement (92) peuvent être prévues sur le cache (114a) et ce cache (114a) peut englober au moins une partie de l'évidement marginal (86b) ; et dans lequel le recouvrement (92), coiffant la partie, tournée vers la surface de cuisson (15), du tronçon extrême (90) de la pièce chauffante (20) à radiateurs lumineux, et éventuellement aussi l'une des parties de ce tronçon extrême, présente de préférence un bord périphérique (93) et est ouvert vers le bas.

21. Elément chauffant à rayons selon l'une des revendications précédentes, caractérisé par le fait que l'évidement marginal (86, 87) est prévu dans un bord (22) d'un corps isolant (24), et est de préférence ouvert vers le haut.

22. Elément chauffant à rayons selon l'une des revendications précédentes, caractérisé par le fait que le recouvrement (92) entoure à distance, au moins partiellement, le tronçon (84) de la pièce chauffante à radiateurs lumineux qui est logé dans ce recouvrement.

23. Elément chauffant à rayons selon l'une des revendications précédentes, caractérisé par le fait qu'un tronçon (84) notamment aplati et de section réduite, à l'extrémité de la pièce chauffante (20) à radiateurs lumineux, passe à travers une ouverture extérieure (87) de l'évidement marginal (86), de configuration adaptée en forme de fente.
